# EUROPÄISCHE PATENTSCHRIFT

(11) **EP 0 069 899 B1**
(45) Veröffentlichungstag und Bekanntmachung des Hinweises auf die Patenterteilung: **09.04.1986**
(21) Anmeldenummer: 82105672.8
(22) Anmeldetag: 26.06.1982
(51) Int. Cl.: F42B 5/02, F42B 13/50, F42B 25/16

(54) **Verfahren, Behälter, Mittel und Munition zum Belegen einer Zielfläche mit der Munition**
Process, container, means and munition for uniformly shelling a target area
Méthode, conteneur, moyens et munition pour bombarder en tapis une zone de but

(30) Priorität: 14.07.1981 DE 3127674
(43) Veröffentlichungstag der Anmeldung: 19.01.1983
(73) Patentinhaber: Rheinmetall GmbH, 40880 Ratingen (DE)
(72) Erfinder: Romer, Rudolf, Dipl.-Ing., D-4040 Kaarst (DE); Moll, Manfred, Dipl.-Ing., D-4000 Düsseldorf (DE); Bethmann, Karl Wilhelm, Dipl.-Ing., D-4130 Moers 1 (DE); Jaeneke, Christian, Dipl.-Ing., Dr., D-4000 Düsseldorf 12 (DE)
(74) Vertreter: Behrens, Ralf Holger (DE)

## Beschreibung

Die Erfindung betrifft ein Verfahren nach dem Oberbegriff des Patentanspruchs 1 sowie Behälter, Mittel und Munition zum Ausführen des Verfahrens.

Ein gattungsgleiches Verfahren mit einem unter einem bemannten Trägerflugzeug befestigbaren Behälter ist bekannt aus der GB-A-1 558 114. Der Behälter bleibt während des Einsatzes trägerfest; aus ihm werden die die Munition bildenden Wirkkörper auf vorgebbare Weise unter der Wirkung getrennter pyrotechnischer Beschleunigungsmittel ausgetragen und bewegen sich auf einer ballistischen Flugbahn gegen die Zielfläche.

Nachteiligerweise können im Tiefflug ausgestoßene Wirkkörper in einem ungünstigen Winkel auftreffen. Dies spielt insbesondere beim Bekämpfen gepanzerter Ziele eine Rolle.

Der Erfindung liegt die Aufgabe zugrunde, ein gattungsgleiches Verfahren zu schaffen, durch welches auch im Tiefflug ausgebrachte Wirkkörper unter einem günstigen Winkel zielwirksam werden.

Gelöst wird diese Aufgabe durch die im Patentanspruch 1 angegebene erfinderische Lehre.

Ein weiterer Nachteil des Verfahrens nach der GB-A-1 588 114 wird durch seine Einseitigkeit und die weitere Tatsache begründet, daß sich die Besatzung des Trägerflugzeugs in jedem Fall der Gefahr einer zielflächenseitigen Abwehr aussetzen muß.

In vorteilhafter Ausgestaltung der Erfindung werden Verfahrensvarianten vorgeschlagen, durch welche die Besatzung eines Trägerflugzeugs vergleichsweise weniger oder überhaupt nicht gefährdet wird. Weitere Vorteile ergeben sich offensichtlich aus den Lehren in den Kennzeichen der auf Behälter, Mittel und Munition gerichteten Ansprüche.

Die Erfindung wird nachstehend anhand in der Zeichnung unter Verzicht auf erfindungsunwesentliche Einzelheiten im wesentlichen schematisch dargestellter dreier Ausführungsbeispiele für einen Behälter, unterschiedlicher weiterer Mittel und Einzelheiten sowie von neun Ausführungsbeispielen für Wirkkörpereinheiten nach der Erfindung und in einer Übersichtsskizze zum Verdeutlichen der einsatzmäßigen Wirkung der Erfindung des näheren erläutert.

Es zeigt:
Figur 1 einen als Gleitflugkörper ausgebildeten Behälter in vereinfachter perspektivischer Ansicht,
Figur 2 einen als Marschflugkörper ausgebildeten Behälter im waagerechten Schnitt entlang der Behälterlängsachse mit zur Verdeutlichung eingezeichneten Wirkkörpereinheiten,
Figur 3 den Behälter gemäß Figur 2 in einem Schnitt nach der Linie 111-111,
Figur 4 eine weitere Ausführung eines Behälters ausschnittweise in Draufsicht mit zur Verdeutlichung eingezeichneten Wirkkörpereinheiten,
Figur 5 den Behälter gemäß Figur 4 im Schnitt nach der Linie V-V mit seitlich und in Längsrichtung ausgestoßenen Wirkkörpereinheiten,
Figuren 6 und 7 im Ausschnitt eine jeweilige Detailansicht unterschiedlicher Aufnahmen für Wirkkörpereinheiten in Draufsicht,
Figur 8 ein erstes Ausführungsbeispiel für eine Wirkkörpereinheit der in Figur 6 dargestellten Art im seitlichen Aufriß,
Figur 9 ein zweites Ausführungsbeispiel für eine Wirkkörpereinheit der in Figur 7 dargestellten Art im seitlichen Aufriß,
Figur 10 im Ausschnitt eine perspektivische Darstellung eines Behälters mit als Rohre sechseckigen Querschnitts gestalteten Aufnahmen,
Figur 11 ein erstes Magazin ausschnittweise für Wirkkörpereinheiten zur Aufnahme in und zum Ausstoß aus einem der Rohre nach Figur 10 in Draufsicht,
Figur 12 einen Ausschnitt XII nach Figur 11 in vergrößerter Darstellung,
Figur 13 ein zweites Magazin mit einem dritten und einem vierten Ausführungsbeispiel für Wirkkörpereinheiten,
Figur 14 einen Ausschnitt XIV in Figur 13 in vergrößerter Darstellung,
Figur 14a zwei nebeneinanderliegende Aufnahmen mit angedeuteten Magazinen und Wirkkörpereinheiten gemäß Figur 13 mit je einer Ausstoßeinrichtung,
Figur 15 ein fünftes Ausführungsbeispiel für Wirkkörpereinheiten im senkrechten Schnitt,
Figur 16 die Wirkkörpereinheit gemäß Figur 15 im Schnitt nach der Linie XVI-XVI,
Figur 17 ein sechstes Ausführungsbeispiel für Wirkkörpereinheiten im senkrechten Schnitt,
Figur 18 die Wirkkörpereinheit im Schnitt nach der Linie XVIII gemäß Figur 17,
Figur 19 ein siebtes Ausführungsbeispiel für Wirkkörpereinheiten im seitlichen Aufriß,
Figur 20 ein achtes Ausführungsbeispiel für Wirkkörpereinheiten im seitlichen Aufriß,
Figur 21 die Wirkkörpereinheit gemäß Figur 19 in Draufsicht,
Figur 22 ein neuntes Ausführungsbeispiel für Wirkkörpereinheiten in asymmetrischer Ausbildung im seitlichen Aufriß,
Figur 23 die Wirkkörpereinheit gemäß Figur 22 in Draufsicht und
Figur 24 eine Übersichtsskizze zum Verdeutlichen der einsatzmäßigen Wirkung der Erfindung in Gegenüberstellung mit einem in der rechten Hälfte skizzierten bekannten Verfahren.

Gemäß Figur 1 ist ein Behälter als Gleitflugkörper C.1 mit Tragflächen 24 und einem Höhenruder 26 dargestellt. Im Bugbereich 12 kann ein nicht dargestellter Suchkopf angeordnet sein. Im Bereich einer Abdeckung 20 sind nicht dargestellte übliche Befestigungsmittel zur ausklinkbaren Verbindung mit einem nicht dargestellten Trägerflugzeug vorgesehen. In beiden seitlichen Außenwänden, von denen nur die rechte 18 sichtbar ist, sind in übereinander angeordneten Reihen 33, die sich vom Bugbereich 12 zum Heckbereich 14 erstrecken, Ausbringöffnungen 34 angedeutet. Im Heckbereich 14 kann ein Beschleunigungssatz oder/und ein Marschtriebwerk angeordnet sein, welche beide in Flugrichtung 64 wirken.

In Figur 2 ist ein als Marschflugkörper C.2;4 ausgebildeter und unter Verzicht auf die Übersichtlichkeit beeinträchtigende Teile dargestellter Behälter mit entlang Geraden 36 im Innenraum 28 eingerichteten Aufnahmen 32 für vereinfacht angedeutete Wirkkörpereinheiten W.1,... schematisch dargestellt. Wie insbesondere aus Figur 3 erkennbar sind die Aufnahmen 32 in acht Decks 30 übereinander angeordnet wobei sich die Aufnahmen 32 unmittelbar benachbarter Decks 30 jeweils überkreuzen. Die Geraden 36 schließen mit der Behälterlängsachse 42 einen spitzen Winkel 46 ein, wobei die Scheitelpunkte 44 der Winkel 46 in Flugrichtung 64 vor den betreffenden Auslaßöffnungen 34 liegen. Dem im Heckbereich 14 angedeuteten Marschtriebwerk 58 ist ein ebenfalls nur angedeuteter Beschleunigungstreibsatz 60 zugeordnet. Der im Bugbereich 12 angedeutete Suchkopf 56 wird später noch erörtert.

In Figur 4 sind zur besseren Übersichtlichkeit nur zwei in benachbarten Decks 30 angeordnete und einander überkreuzende Aufnahmen 30 mit in ihnen untergebrachten Wirkkörpereinheiten W zu erkennen. Unter Zuhilfenahme der Figur 5 ist ersichtlich, daß im Bodenbereich 22 des Behälters C eine der Behälterlängsachse 42 im wesentlichen parallel verlaufende Längsaufnahme 54 mit Wirkkörpereinheiten W angeordnet ist. Zudem sind in Figur 5 aus dem Behälter C ausgebrachte Wirkkörpereinheiten W angedeutet. Hierauf wird noch ausführlicher eingegangen.

Figur 6 zeigt im Ausschnitt eine Aufnahme 32 mit einer in Ausbringrichtung 52 bewegten Wirkkörpereinheit W.1, welche in Figur 8 im seitlichen Aufriß dargestellt ist. Der Aufnahme 32 ist neben einer Führung 37 für einen Wirkkörper 72 eine Zahnstange 48.3 zum Zusammenwirken mit einem einen Zahnkranz 106' aufweisenden Wellenstumpf 106 eines mit angestellten Profilblättern V.2 ausgerüsteten Rotors 97 vorgesehen, welcher gegenüber dem Wirkkörper 72 um eine gemeinschaftliche Rotationsachse 78 frei drehbar ist. Bei der Bewegung in Ausbringrichtung 52 rotiert der Rotor 97 im Uhrzeigersinn, während der Wirkkörper 72 an der Führung 37 entlanggleitet.

In Figur 7 ist eine Aufnahme 32 anderer Gestalt mit einer weiteren Wirkkörpereinheit W.2 ausschnittweise gezeigt. Die Wirkkörpereinheit W:2 ist im Außenbereich 70 mit einem Zahnkranz 104 versehen, welcher formschlüssig mit einer seitlich angeordneten Zahnstange 48.1 korrespondiert. Die Wirkkörpereinheit W.2 bewegt sich unter Rotation um ihre zentrale Achse 78 im Uhrzeigersinn in Ausbringrichtung 52 auf eine nicht dargestellte Ausbringöffnung zu. Die Figur 9 verdeutlicht im seitlichen Aufriß die Gestalt der Wirkkörpereinheit W.2 nach Figur 7. Sowohl in Figur 6 wie auch Figur 7 erstrecken sich die Zahnstangen 48.1, 48.3 entlang der jeweiligen Geraden 36, welcher auch die jeweilige Ausbringrichtung 52 gleichgerichtet ist.

Figur 10 zeigt im Ausschnitt die rechte seitliche Außenwand 18 eines weiteren Behälters C. Die Aufnahmen 32 sind in Form von Rohren sechseckigen Querschnitts ausgebildet und erstrecken sich bis zu einer mittleren Längstrennwand 40. Vorteilhafterweise sind die Rohre in eine tragende Zellenkonstruktion des Behälters C integriert und gewährleisten eine gute Verwindungssteifigkeit.

Figur 11 zeigt im Ausschnitt ein erstes Magazin M.1 für Wirkkörpereinheiten W, welche durch Abstandshalter 120 voneiander getrennt sind, um sich bei der Rotation im Uhrzeigersinn nicht gegenseitig zu behindern. Die Rotation wird erzielt durch die oberseitig angeordnete Zahnstange 48.3.

Wie in Figur 12 erkennbar, sind die Abstandshalter 120 entlang einer Stoßfuge 122 geteilt. Im Bereich der Stoßfuge 120 sind drei Druckfedern 134 vorgesehen, welche dafür sorgen, daß sich die beiden Hälften der Abstandshalter 120 beim Passieren der betreffenden Ausbringöffnung in Richtung von Pfeilen 126, 128 trennen und dieserart die Wirkkörpereinheiten W nicht behindern.

Figur 13 zeigt in einer Aufnahme 32 mit seitlicher Zahnstange 48.1 drei Wirkkörpereinheiten W.2, W.3, von denen zwei außenliegende einander gleich sind, während die mittlere sich durch einen anderen Umfangsbereich 70 unterscheidet. Zur Verdeutlichung ist ein in Figur 13 strichpunktiert umrandeter Bereich XIV in Figur 14 vergrößert dargestellt. Die beiden außenliegenden Wirkkörpereinheiten W.2 weisen im Umfangsbereich 70 einen Zahnkranz 104 sowohl zum Kämmen mit der Zahnstange 48.1 wie auch mit einem vertieft liegenden Zahnkranz 104' zwischen zwei umfangsseitigen Gleitflächen 107 der mittleren Wirkkörpereinheit W.3 auf. Dieserart resultiert beim Bewegen der Anordnung in der Ausbringrichtung 52 ein unterschiedlicher Drehsinn 111, 113 der Wirkkörpereinheiten W.2, W.3.

In Figur 14a sind zwei Aufnahmen 32 dargestellt, welche sich zwischen den beiden seitlichen Außenwänden 16, 18 des betreffenden Behälters C erstreckt. Die Anordnung der Wirkkörpereinheiten W.2,W.3 entspricht derjenigen in den Figuren 13 und 14.

In der Nachbarschaft einer Öffnung 38 in der Seitenwand 18 sind Ausbringhilfen in Form von Raketentreibsätzen 53 angeordnet. Als das sich entlang der Geraden 36 erstreckendes Formschlußelement ist im vorliegenden Fall ein Zahnriemen 48.2 vorgesehen, der mit seinem einen Ende L.1 im Bereich der Seitenwand 18 befestigt ist. Das freie Ende L.2 des Zahnriemens 48.2 umschlingt den Umfang 70 der am weitestens links in der Nähe der Ausbringöffnung 34 angeordneten Wirkkörpereinheit W.2. Beim Bewegen in Ausbringrichtung 52 wird zunächst das freie Ende L.2 des Zahnriemens 48.2 gestreckt, so daß auch die betreffende außenliegende Wirkkörpereinheit W.2 ausreichend in Rotation versetzt wird.

Die Figuren 15 und 16 zeigen ein fünftes Ausführungsbeispiel einer Wirkkörpereinheit W.5. Eine kreiszylindrische Wandung 80 umschließt eine Ladung 82, welche unterseitig von einer P-Ladungseinlage 84 begrenzt wird, so daß sich aus der Anordnung der Wandung 80 und der Einlage 84 der eigentliche Wirkkörper 72 ergibt. In einem umfangsseitigen Kreisring 85 im wesentlichen dreieckigen Querschnitts sind wenigstens ein Sensor und ein durch diesen zu betätigender Zünder 90 auf übliche Weise eingegossen und auf nicht dargestellte Weise mit der Ladung 82 zu deren Wirksamwerden verbunden. Eine Wirkrichtungsachse 83 der P-Ladung fällt in die Rotationsachse 78; die Wirkrichtung des Sensors 86 (oder der Sensoren) fällt im wesentlichen mit derjenigen der P-Ladung des Wirkkörpers 70 zusammen.

Die Figuren 17 und 18 zeigen ein sechstes Ausführungsbeispiel einer Wirkkörpereinheit W.6 mit im umfangseitigen Kreisring 85 auf einem Durchmesser 91 einander entgegengerichtet angeordneten Raketentreibsätzen 99 zum Gewährleisten ausreichender Rotation um die mit der Wirkungsachse zusammenfallende Rotationsachse 78. Aus Einfachheitsgrunden ist - wie auch in den Figuren 15 und 16 - auf die Darstellung weiterer Einzelheiten verzichtet. Die Raketentreibsätze werden auf nicht näher beschriebene Weise erst beim Passieren der betreffenden Ausbringöffnung gezündet.

Bei den Wirkkörpereinheiten W.7 nach Figuren 19,20 und 21 sind um einen jeweiligen Drehpunkt 92 ausklappbar angelenkte kreisförmig gekrümmte Flügel V.1 oberseitig angeordnet. Letztere werden jeweils durch nicht dargestellte Mittel während der Ausbringbewegung im Innenraum 28 zu einem Kreisring zusammengehalten und entfalten sich unter der Rotation infolge des bekannten Formschlusses während der Ausbringbewegung auf die in den Figuren dargestellte Weise. Während die Flügel V.1 im Falle des Ausführungsbeispiels nach Figur 19 unmittelbar oberseitig am Wirkkörper 72 angelenkt sind, weist die Wirkkörpereinheit W.8 nach Figur 20 eine gegenüber dem Wirkkörper 72 auf bekannte Weise (siehe Figur 7 und Figur 9) freidrehbare Scheibe 94 auf, an der die Flügel umfangsseitig angelenkt sind.

Die Figuren 22 und 23 zeigen ein neuntes Ausführungsbeispiel einer Wirkkörpereinrichtung W.9 in asymmetrischer Gestaltung. An dem Wirkkörper 70 ist oberseitig ein sich von der Wirkkörperwandung 80 aus zu einem freien Ende 100 verjüngendes Blatt V.3 im wesentlichen rechteckigen Grundrisses befestigt, dessen Abmessung quer zur Längsrichtung dem Durchmesser 81 des Wirkkörpers 72 entspricht. Für eine Wirkkörpereinheit W.9 dieser Art erübrigen sich die Formschlußelemente im Bereich der Aufnahme; sie werden im wesentlichen schuppenförmig über- und nebeneinander in einem betreffenden Ausbringrohr derart angeordnet, daß sie, mit dem freien Ende 100 des Blattes V.3 voraus, die betreffende Ausbringöffnung verlassen. Die anfängliche Flugbahn ist im wesentlichen abhängig von der Ausbringkraft, wobei ein nicht dargestelltes Magazin von einer als Raketentreibsatz ausgebildeten Ausbringhilfe gegen die betreffende Ausbringöffnung bewegt wird. Bei diesem Ausführungsbeispiel erfolgt eine Rotation um eine außerhalb der Rotationsachse 78 des Wirkkörpers 70 liegende Achse, welche vorteilhafterweise dazu führt, daß eine nicht dargestellte Verlängerung der Wirkachse 83 des Wirkkorpers 72 auf einer Zielfläche 130 eine Zykloide beschreibt und damit einen der Wirkkörpereinheit W eigenen, sich entlang deren Flugbahnprojektion erstreckenden Wirkkorridor vorgegebener Breite gewährleistet.

Figur 24 linke Hälfte läßt in vereinfachter Darstellung das Wirkungsprinzip der Erfindung auf anschauliche Weise erkennen. Während jeder ausgestoßenen Wirkkörpereinheit W ein entsprechender Wirkkorridor 132, von dem nur ein einziger dargestellt ist zugeordnet ist so daß sich hieraus eine weitgehend vollkommene Flächendeckung über dem Zielgebiet 130 ergibt, läßt die Darstellung auf der rechten Hälfte, welche ein bekanntes Verfahren betrifft, den wirkungsmäßigen Unterschied augenfällig werden.

In denjenigen Fällen, in denen auf eine Ausbringhilfe in Form eines Raketentreibsatzes verzichtet wird, werden die Trägheitskräfte ausgenutzt, welche bei positiver oder negativer Beschleunigung infolge der in einem spitzen Winkel zur Behälterlängsachse angeordneten jeweiligen Aufnahme auf die jeweilige Wirkkörpereinheit wirkt und infolge der in Richtung der jeweiligen Geraden 36 nach außen gerichteten Bewegungskomponente den jeweiligen Ausbringvorgang gewährleistet.

Wird der Behälter trägerfest verwendet, so erfolgt das Ausbringen im rechten Winkel zur Geschoßlängsachse oder in einem spitzen Winkel nach hinten, so daß das Trägerflugzeug nicht durch seine eigene Streumunition gefährdet wird.

Nach einer weiteren Variante, bei welcher die Scheitelpunkte der Winkel zwischen den Geraden 36 und der Behälterlängsachse 42 vor der jeweiligen Ausbringöffnung angeordnet sind, wird nach Zünden eines Beschleunigungstreibsatzes 60 gleichzeitig das Höhenruder 26 derart betätigt, daß sich der Behälter bugseitig aufbäumt und die Wirkkörper auf dargestellte Weise in Folge ihrer Schwerkraft und unter entsprechender Rotation die Ausbringöffnungen verlassen.

Beim Trägheitsausbringen im Horizontalflug ergibt sich im wesentlichen das in Figur 5 dargestellte Ausbringschema, wobei durch Anordnung der beschriebenen Längsaufnahme ein "neutraler Korridor" mit Sicherheit vermieden wird.

Ist dem Behälter ein Suchkopf 56 integriert, so kann über einen Rechner und weitere an sich bekannte Einrichtungen gewährleistet werden, daß der Ausbringvorgang entweder deck- und rohrweise erfolgt, woraus sich eine munitionssparende Bekämpfungsweise für vereinzelte Ziele auf einer betreffenden Zielfläche vorteilhafterweise ergibt.

## Patentansprüche

1. Verfahren zum Belegen einer Zielfläche mit Munition aus einem i vorgebbarer Höhe gegen die Zielfläche bewegbaren Behälter (C.1,...) mit sich entlang Geraden (36) bis zu einer jeweiligen Auslaßöffnung (34) im Behälter erstreckenden Aufnahmen (32) für die Munition (W.1,...), wobei die Geraden mit der Längsachse des Behälters einen vorgegebenen Winkel (46) einschließen und die Munition aus einer Vielzahl in den Aufnahmen angeordneter Wirkkörpereinheiten (W.1,...) im wesentlichen kreisförmigen Querschnitts besteht, welche entlang einer kontrollierten Flugbahn des Behälters zu wenigstens einem vorgebbaren Zeitpunkt in vorgebbarer Menge und in durch die Geraden vorgebbarer Richtung durch Ausbringmittel auf eine jeweilige individuelle Flugbahn derart gebracht werden, daß sich im Ausbringzeitpunkt die Geschwindigkeit des Behälters und die Ausbringgeschwindigkeit der Wirkkörpereinheiten vektoriell addieren, gekennzeichnet durch folgende Verfahrensschritte:
a) spätestens nach dem Verlassen des Behälters (C.1,...) wird wenigstens ein Teil der Wirkkörpereinheit (W.1,...) um eine Achse (78; 102) in Rotation versetzt welche im wesentlichen quer zur Ausbringrichtung (52) steht,
b) durch die Rotation wird mit der Sinkgeschwindigkeit der Wirkkörpereinheit (W.1,...) deren individuelle Flugbahn (134) beeinflußt, wobei
c) eine Wirkachse (83) der jeweiligen Wirkkörpereinheit (W.1,...) währenddessen gegen die Zielfläche (130) gerichtet ist.

2. Verfahren nach Anspruch 1, dadurch gekennzeichnet, daß die Wirkachse (83) Erzeugende eines Taumelkegels ist, so daß eine Verlängerung der Wirkachse (83) entlang einer Projektion der Flugbahn (134) in die Zielfläche (130) auf letzterer einen Korridor (132) einer Breite überstreicht, welche von dem Spitzenwinkel des Taumelkegels und der Höhe der Wirkkörpereinheit (W.1,...) über der Zielfläche (130) abhängig ist.

3. Verfahren nach Anspruch 1 oder 2, dadurch gekennzeichnet, daß der Behälter (C.1,..) in an sich bekannter Weise vor dem Verbringen auf die vorgebbare Höhe mit einem Trägerflugzeug verbunden wird und die Verbindung während des Ausbringens der Wirkkörpereinheiten (W.1,...) bestehen bleibt.

4. Verfahren nach Anspruch 1 oder 2, dadurch gekennzeichnet, daß der Behälter (C.1,...) vor dem Verbringen auf die vorgebbare Höhe mit einem Trägerflugzeug verbunden und zu einem vorgebbaren Zeitpunkt und vor dem Ausbringen der Wirkkörpereinheiten (W.1,...) von dem Trägerflugzeug getrennt wird.

5. Verfahren nach Anspruch 1 oder 2, dadurch gekennzeichnet, daß der Behälter (C.1,...) nach Verlassen einer bodengebundenen Startvorrichtung auf die vorgebbare Höhe gebracht wird.

6. Behälter zum Durchführen des Verfahrens nach Anspruch 4 oder 5,gekennzeichnet durch seine Ausbildung als Gleitflugkörper (C.1).

7. Behälter zum Durchführen des Verfahrens nach Anspruch 4 oder 5, gekennzeichnet durch seine Ausbildung als Marschflugkörper.

8. Behälter nach Anspruch 6 oder 7 mit Aufnahmen, bei welchen der Scheitelpunkt des Winkels der Geraden mit der Behälterlängsachse in Flugrichtung vor der betreffenden Auslaßöffnung liegt, gekennzeichnet durch einen in Flugrichtung (64) wirkenden Beschleunigungstreibsatz (60) als Ausbringhilfe.

9. Behälter nach Anspruch 6 oder 7 mit Aufnahmen, bei welchen der Scheitelpunkt des Winkels der Geraden mit der Behälterlängsachse in Flugrichtung hinter der betreffenden Ausleßöffhung liegt, gekennzeichnet durch einen Bremsraketensatz (62) als Ausbringhilfe.

10. Behälter nach einem der Ansprüche 6 bis 9, gekennzeichnet durch eine jeder Aufnahme (32.1,..) zugeordnete Ausstoßeinrichtung (53) als Ausbringhilfe.

11. Behälter nach einem der Ansprüche 6 bis 10, dadurch gekennzeichnet, daß die Aufnahme (32.1,..) ein sich entlang der Geraden (36) erstreckendes Element (48.1,...) mit Formschlußmitteln (50) aufweist.

12. Behälter nach Anspruch 11, dadurch gekennzeichnet, daß das Element (48.1,...) als Zahnstange (48.1) oder Zahnriemen (48.2) ausgebildet ist.

13. Behälter nach einem der Ansprüche 6 bis 12, dadurch gekennzeichnet, daß die Aufnahme (32.1,...) als ein dem Profil der Wirkkörpereinheiten (W.1,...) angepaßtes Rohr (32.4) ausgebildet ist.

14. Behälter nach einem der Ansprüche 6 bis 13, gekennzeichnet durch wenigstens eine im wesentlichen entlang der Behälterlängsachse (42) angeordnete Längsaufnahme (54).

15. Behälter nach Anspruch 14, gekennzeichnet durch eine der Längsaufnahme (54) zugeordnete vorder- und/oder rückseitige Ausbringöffnung (35).

16. Behälter nach einem der Ansprüche 6 bis 15, dadurch gekennzeichnet, daß die Aufnehmen (32.1,..) in unterschiedlichen Decks (30.1,...) angeordnet sind.

17. Wirkkörpereinheit zum Durchführen des Verfahrens nach einem der Ansprüche 1 bis 5 unter Verwendung eines Behälters nach einem der Ansprüche 6 bis 16, dadurch gekennzeichnet, daß ihre Höhe geringer ist als ihr Durchmesser (79).

18. Wirkkörpereinheit nach Anspruch 17, dadurch gekennzeichnet, daß die zentrale Achse (78) quer zur Ausbringrichtung (52) steht.

19. Wirkkörpereinheit nach Anspruch 17 oder 18, gekennzeichnet durch einen Wirkkörper (72) mit einer unterseitigen, mit einer Sprengladung (82) belegten P-Ladungseinlsge (84).

20. Wirkkörpereinheit nach Anspruch 19, gekennzeichnet durch wenigstens einen Sensor (86) zum Betätigen eines Zünders (90) für die Sprengladung (82).

21. Wirkkörpereinheit nach einem der Ansprüche 17 bis 20, gekennzeichnet durch Mittel (V.1,...) zum Verringern der Sinkgeschwindigkeit der Wirkkörpereinheit (W.1,...).

22. Wirkkörpereinheit nach Anspruch 21, gekennzeichnet durch auslenkbare Flügel (V.1).

23. Wirkkörpereinheit nach Anspruch 21, gekennzeichnet durch oberseitig angeordnete Rotorblätter (V.2).

24. Wirkkörpereinheit nach Anspruch 22, dadurch gekennzeichnet, daß die Flügel (V.1) an einer oberseitigen gegenüber dem Wirkkörper (72) um die Rotationsachse (78) frei drehbaren Scheibe (94) angelenkt sind.

25. Wirkkörpereinheit nach Anspruch 23, dadurch gekennzeichnet, daß die Rotorblätter (V.2), zu mehreren zusammengefaßt, eine oberseitige, gegenüber dem Wirkkörper (72) um die Ratationsachse (78) frei drehbare Einheit bilden.

26. Wirkkörper nach Anspruch 21, gekennzeichnet durch ein oberseitig am Wirkkörper (72) angeordnetes Blatt (V.3) im wesentlichen rechteckigen Querschnitts.

27. Wirkkörpereinheit nach einem der Ansprüche 17 bis 26, gekennzeichnet durch Formschlußmittel (104;106) zum Zusammenwirken mit einem der korrespondierenden Formschlußelemente (48.1,...). welches der jeweiligen Aufnahme (32.1,...) zugeordnet ist.

28. Wirkkörpereinheit nach Anspruch 27, dadurch gekennzeichnet, daß die Formschlußmittel (104) umfangseitig angeordnet sind.

29. Wirkkörpereinheit nach Anspruch 27, dadurch gekennzeichnet, daß die Formschlußmittel (106) an dem Mittel (94;95) zum Verringern der Sinkgeschwindigkeit (W.1,...) angeordnet sind.

30. Wirkkörpereinheit nach Anspruch 27, dadurch gekennzeichnet, daß die Formschlußmittel (104) auf Kreisen (108;110) mit unterschiedlichen Radien (112;114) angeordnet sind.

31. Magazin zur Aufnahme von wenigstens zwei Wirkkörpereinheiten, nach einem der Ansprüche 17 bis 30, gekennzeichnet durch Abstandshalter (120) zwischen einander benachbarten Wirkkörpereinheiten (W.1,..).

32. Magazin nach Anspruch 31, dadurch gekennzeichnet, daß die Abstandshalter (120) teilbar ausgebildet sind.

33. Magazin nach Anspruch 31, gekennzeichnet durch wenigstens eine Druckfeder (134) zum Teilen der Abstandshalter (120).

## Revendications

1. Méthode pour bombarder en tapis une zone de cibles avec des munitions à partir d'un conteneur (C.1...) se déplaçant à une hauteur prédéterminable vers la zone des cibles, comportant des logement (32) pour les munitions (W.1...) s'étendant suivant des droites (36) jusqu'à une ouverture d'éjection (34) du conteneur, les droites faisant avec l'axe longitudinal du conteneur un angle (46) prédéterminé et les munitions comprenant une pluralité d'unités de corps actifs (W.1...) de section droite sensiblement circulaire placées dans les logements, qui sont amenées par des moyens d'éjection sur une trajectoire individuelle le long d'uné trajectoire contrôlée du conteneur à au moins un instant prédéterminable et dans une direction prédéterminable par les droites, de telle sorte qu'à l'instant d'éjection, la vitesse du conteneur et la vitesse d'éjection des unités de corps actifs s'ajoutent vectoriellement, caractérisé par les stades opératoires suivants:
a) au plus tard après avoir quitté le conteneur (C.1,...) une partie au moins dé l'unité de corps actif (W.1...) prend un mouvement de rotation autour d'un axe (78; 102) sensiblement perpendiculaire à la direction d'éjection (52),
b) la rotation agit, avec la vitesse de descente de l'unité de corps actif (W.1...), sur sa trajectoire individuelle (134),
c) un axs d'action (83) de l'unité de corps actif (W.1...) étant dirigé pendant ce temps vers la surface à cibles (130).

2. Méthode selon la revendication 1, caractérisée en ce que l'axe d'action (83) est une génératrics d'un cône de nutation, de sorte qu'un prolongement de l'axe d'action (83) balaye le long d'une projection de la trajectoire (134) sur la surface à cibles (130), sur cette dernière, un corridor (132) d'une largeur qui dépend de l'angle aigu du cône de nutation et de la hauteur de l'unité de corps actif (W.1,...) au-dessus de la surface à cibles (130).

3. Méthode selon la revendication 1 ou 2, caractérisée en ce que le conteneur (C.1,...) est relié de façon connue en soi, avant de passer à la hauteur prédéterminable, à un avion porteur, et en ce que cette liaison subsiste pendant l'éjection des unités de corps actifs (W. 1,...}.

4. Méthode selon la revendication 1 ou 2, caractérisée en ce que le conteneur (C.1,...) est relié à un avion porteur avant de passer à la hauteur prédéterminable et est séparé de cet avion porteur à un instant prédéterminable et avant l'éjection des unités de corps actifs (W.1,...).

5. Méthode selon la revendication 1 ou 2, caractérisée en ce que le conteneur (C.1,...) est amené à la hauteur prédéterminable après avoir quitté un dispositif de démarrage fixé au fond.

6. Conteneur pour mettre en oeuvre le procédé selon la revendication 4 ou 5, caractérisé en ce qu'il est conformé en missile à vol plané (C.1).

7. Conteneur pour mettre en oeuvre le procédé selon la revendication 4 ou 5, caractérisé en ce qu'il est conformé en missile à vol de croisière.

8. Conteneur selon la revendication 6 ou 7, comportant des logements pour lesquels le sommet de l'angle des droites avec l'axe longitudinal du conteneur se trouve devant l'ouverture d'éjection concernée dans le sens de déplacement, caractérisé en ce qu'il comporte, comme système auxiliaire d'éjection, un propulseur d'accélération (60) agissant dans la direction de déplacement (64).

9. Conteneur selon la revendication 6 ou 7, comportant des logements pour lesquels le sommet de l'angle des droites avec l'axe longitudinal du conteneur se trouve derrière l'ouverture d'éjection correspondante, dans le sens de déplacement, caractérisé en ce qu'il comporte un ensemble de rétrofusée (62) comme système auxiliaire d'éjection.

10. Conteneur selon l'une des revendications 6 à 9, caractérisé en ce qu'il comporte, comme système auxiliaire d'éjection, un mécanisme d'éjection (53) rattaché à chaque logement (32.1,...).

11. Conteneur selon l'une des revendications 6 à 10, caractérisé en ce que le logement (32.1,...) comporte un élément (48.1,...) à moyens d'accouplement par concordance de forme (50) s'étendant suivant les droites (36).

12. Conteneur selon la revendication 11, caractérisé en ce que l'élément (48.1,...) est réalisé sous la forme d'une crémaillère (48.1) ou d'une courroie dentée (48.2).

13. Conteneur selon l'une quelconque des revendications 6 à 12, caractérisé en ce que le logement (32.1,...) est réalisé sous la forme d'un tube (32.4) adapté au profil des unités de corps actifs (W.1,...).

14. Conteneur selon l'une des revendications 6 à 13, caractérisé par au moins un logement longitudinal (34) placé sensiblement suivant l'axe longitudinal (42) du conteneur.

15. Conteneur selon la revendication 14, caractérisé par une ouverture d'éjection (35) antérieure et/ou postérieure correspondant au logement longitudinal (54).

16. Conteneur selon l'une des revendications 6 à 15, caractérisé en ce que les logements (32.1,...) sont disposés à des niveaux (30.1,...) différents.

17. Unité de corps actif pour mettre en oeuvre le procédé selon l'une des revendications 1 à 5, en utilisant un conteneur selon l'une des revendications 6 à 16, caractérisée en ce que sa hauteur est inférieure à son diamètre (79).

18. Unité de corps actif selon la revendication 17, caractérisée en ce que l'axe central (78) est perpendiculaire à la direction d'éjection (52).

19. Unité de corps actif selon la revendication 17 ou 18, caractérisée par un corps actif (72) comportant un revêtement de charge (84) équipé d'une charge explosive (82).

20. Unité de corps actif selon la revendication 19, caractérisée par au moins un capteur (86) pour actionner une fusée d'amorçage (90) de la charge explosive (92).

21. Unité de corps actif selon l'une des revendications 17 à 20, caractérisée par des moyens (V.1,...) pour réduire la vitesse de descente de l'unité de corps actif (W.1.,...).

22. Unité de corps actif selon la revendication 21, caractérisée par des ailettes (V.1) pouvant être déviées.

23. Unité de corps actif selon la revendication 21, caractérisée par des pales de rotor (V.2) disposées supérieurement.

24. Unité de corps actif selon la revendication 22, caractérisée en ce que les ailettes (V.1) sont articulées à un disque (94) situé à la partie supérieure pouvant tourner librement autour de l'axe de rotation (78), par rapport au corps actif .(72).

25. Unité de corps actif selon la revendication 23, caractérisée en ce que les pales de rotor (V.2), forment, rassemblées à plusieurs, une unité, située à la partie supéerieure, pouvant tourner librement autour de l'axe de rotation (78), par rapport au corps actif (72).

26. Corps actif selon la revendication 21, caractérisé par une aube (V.3) de section droite sensiblement rectangulaire, placée supérieurement sur le corps actif (72).

27. Unité de corps actif selon l'une quelconque des revendications 17 à 26, caractérisée par des moyens à concordance de forme (104; 106) devant coopérer avec l'un des éléments à concordance de forme (48.1,...) correspondants, rattaché au logement (32.1,...) respectif.

28. Unité de corps actif selon la revendication 27, caractérisée en ce que les moyens à concordance de forme (104) sont disposés périphériquement.

29. Unité de corps actif selon la revendication 27, caractérisée en ce que les moyens à concordance de forme (106) sont disposés sur le moyen (94; 95) pour réduire la vitesse de descente (W.1,...).

30. Unité de corps actif selon la revendication 27, caractérisée en ce que les moyens à concordance de forme (104) sont disposés sur des cercles (108; 110) de rayons (112; 114) différents.

31. Magasin destiné à loger au moins deux unités de corps actifs selon l'une des revendications 17 à 30, caractérisé en ce qu'il comporte des séparateurs (120) entre unités de corps actifs (W.1,...) voisines.

32. Magasin selon la revendicatidn 31, caractérisé en ce que les séparateurs (120) comprennent des composants séparables.

33. Magasin selon la revendication 31, caractérisé par au moins un ressort de compression (134) pour séparer les composants des séparateurs (120).

## Claims

(1) Method for covering a target surface with ammunition from a container (C 1) movable at a preselectable height towards the target surface and with receivers (32) for the ammunition (W 1) which in each case extend along a straight path (36) as far as an outlet aperture (34) in the container, a preselectable angle (46) being enclosed between the straight paths and the longitudinal axis of the container, the ammumition comprising a multiplicity of active body units (W 1) of substantially circular cross section positioned in the receivers and each conveyed by delivery means, along a controlled flight path in the container and at one or more preselectable instants and in a preselectable quantity and in a direction preselectable by the straight paths, to produce an individual trajectory in such a way that at the moment of delivery the velocity of the container and the delivery velocity of the active body units are summed vectorially, characterized by the following steps in the method,
(a) at the latest after leaving the container (Cl....) at least part of the active body unit (W 1) is set in rotation about an axis (78, 102,) substantially transverse to the direction of delivery,
(b) by the rotation the speed of descent of the active body unit (W1....) influences the individual flight path (134) of the latter,
(c) during that time an active axis (83) of the relevant active body unit (W1....) is directed against the target surfaces (130).

(2) Method in accordance with Claim 1, characterized by the fact that the active axis (83) is the generatrix of a wobble cone, so that an extension of the active axis (83) along a projection of the flight path (134) into the target surface (130) extends to the latter over a corridor (132) of a width depending on the angle at the apex of the wobble cone and on the height of the active body unit (W1....) above the target surface (130).

(3) Method in accordance with Claim 1 or 2, characterized by the fact that the container (C1....) is connected with a carrier aircraft in a manner known per se, before it is conveyed to the preselectable height and that the connection is maintained during the delivery of the active body units (W 1....).

(4) Method in accordance with Claim 1 or 2, characterized by the fact that the container (C 1....) is connected with the carrier aircraft in a manner known per se, before it is conveyed to the preselectable height, and is separated from the carrier aircraft at a preselectable moment and before the delivery of the active body units (W 1....).

(5) Method in accordance with Claim 1 or 2, characterized by the fact that the container (C 1....) is conveyed to the preselectable height after leaving ground-based launching device.

(6) Container for carrying out the method of Claim 4 or 5, characterized by the fact that it is constructed as a gliding projectile (C 1).

(7) Container for carrying out the method of Claim 4 or 5, characterized by the fact that it is constructed as a cruise missile.

(8) Container in accordance with Claim 6 or 7, with receivers in which the apex of the angle enclosed by the straight lines in conjunction with the longitudinal axis of the container precedes the relevant outlet aperture as viewed in the direction of flight, characterized by a delivery means comprising an acceleration composition (60) acting in the direction of flight (64).

(9) Container in accordance with Claim 6 or 7, with receivers in which the apex of the angle enclosed by the straight lines in conjunction with the longitudinal axis of the container follows the relevant outlet aperture as viewed in the direction of flight, characterized by a delivery means consisting of a braking rocket unit (62).

(10) Container in accordance with any one of Claims 6 to 9, characterized by a delivery means comprising an ejection device (53) associated with each receiver (32.1....).

(11) Container in accordance with any one of Claims 6 to 10, characterized by the fact that the receiver (32.1) is provided with an element (48.1....) extending along the straight lines (36) and having mechanical engaging means (50).

(12) Container in accordance with any one of Claims 6 to 10, characterized by the fact that the element (48.1....) takes the form of a toothed rack (48.1) or toothed belt (48.2).

(13) Container in accordance with any one of Claims 6 to 12, characterized by the fact that the receiver (32.1....) takes the form of a tube (32.4) adapted to the profile of the active body unit (W1....).

(14) Container in accordance with any one of Claims 6 to 13, characterized by the fact that at least one longitudinal receiver (54) is positioned along the longitudinal axis (42) of the container.

(15) Container in accordance with Claim 14, characterized by a front and/or rear delivery aperture (53) associated with the longitudinal receiver (54).

(16) Container in accordance with any one of Claims 6 to 15, characterized by the fact that the receivers (32.1....) are positioned in different decks (30.1....).

(17) Active body unit for the carrying out of the method described in any one of Claims 1 to 5 using a container in accordance with any one of Claims 6 to 16, characterized by the fact that the height is smaller than the diameter.

(18) Active body unit in accordance with Claim 17, characterized by the fact that the central axis (78) is situated transverse to the delivery direction (52).

(19) Active body unit in accordance with Claim 17 or 18, characterized by an active body (72) with a bottom P-charge insert (84) containing an explosive charge (82).

(20) Active body unit in accordance with Claim 19, characterized by at least one sensor (86) serving to actuate a detonator (90) for the explosive charge (82).

(21) Active body unit in accordance with any one of Claims (17-20) characterized by means (V 1....) for reducing the rate of descent of the active body unit (W1....).

(22) Active body unit in accordance with Claim 21, characterized by extensible wings (V 1).

(23) Active body unit in accordance with Claim 21, characterized by top mounted rotor blades (V 2).

(24) Active body unit in accordance with Claim 22, characterized by the fact that wings (V 1) are pivoted on a top mounted disc (94) which is freely rotatable in relation to the active body (72) about the rotation axis (78).

(25) Active body unit in accordance with Claim 23, characterized by the fact that the rotor blades (V 2) of which a number are combined, form a top unit freely rotatable with respect to the active body (72) about the rotation axis (78).

(26) Active body unit in accordance with Claim 21, characterized by a blade (V 3) of substantially rectangular cross section, situated on the top of the active body (72).

(27) Active body unit in accordance with any one of Claims 17 to 26, characterized by mechanical locking means (104,106) designed to engage with one of the corresponding elements (48.1....) which is associated with the relevant receiver (32.1).

(28) Active body unit in accordance with Claim 27, characterized by the fact that the locking means (104) are positioned on the periphery.

(29) Active body unit in accordance with Claim 27, characterized by locking means (106) situated on the means (94,95) serving to reduce the rate of descent (W1....).

(30) Active body unit in accordance with Claim 27, characterized by the fact that the means (104) are situated on circles (108, 110) having different radii (112, 114).

(31) Magazine for the reception of at least two active body units, in accordance with any one of Claims 17 to 20, characterized by spacers (120) between active body units (W1....) adjacent to one another.

(32) Magazine in accordance with Claim 31, characterized by the fact that the spacers (120) are constructed to be subdivisible.

(33) Magazine in accordance with Claim 31, characterized by at least one compression spring (134) serving to subdivide the spacers (120).
